# EUROPÄISCHE PATENTANMELDUNG

(11) **EP 4 603 205 A1**
(43) Veröffentlichungstag der Anmeldung: **20.08.2025**
(21) Anmeldenummer: 25154997.8
(22) Anmeldetag: 30.01.2025
(51) Int. Cl.: B21D 39/18, B21D 39/20, B21D 41/02

(54) **VORRICHTUNG UND SYSTEM ZUM AUFWEITEN EINES ROHRES SOWIE VERFAHREN ZUM EINSTELLEN DES DURCHMESSERS DER VORRICHTUNG**

(30) Priorität: 15.02.2024 DE 102024104309
(71) Anmelder: P.F. Freund & Cie. GmbH, 42349 Wuppertal (DE)
(72) Erfinder: Mayerhofer, Martin, 6402 Hatting (AT)
(74) Vertreter: Kalkoff & Partner Patentanwälte mbB

(57) **Zusammenfassung**

Die Erfindung betrifft eine Vorrichtung 10 und System zum Aufweiten eines Rohres sowie Verfahren zum Einstellen des Durchmessers der Vorrichtung 10. Die Vorrichtung 10 umfasst eine Antriebswelle 20, eine an der Antriebswelle 20 angeordnete Aufnahmescheibe 30, die eine Mehrzahl von sich von innen nach außen erstreckende Aufnahmen 32 aufweist, eine Mehrzahl von drehbar gelagerten Formrollen 40, wobei die Formrollen 40 jeweils ein erstes, an einer der Aufnahmen 32 angeordnetes und in der Aufnahme 32 stufenlos verstellbares Ende 41 und ein zweites, frei auskragendes Ende 42 aufweisen und einen Formeinsatz 50, 70, 80, 90, 100, der lösbar zwischen den Formrollen 40 angeordnet ist. Um eine Vorrichtung 10, ein System und ein Verfahren zum Aufweiten eines Rohres bereitzustellen, bei der besonders einfach und effizient, aber auch mit guter Genauigkeit eine Vielzahl von Durchmessern eingestellt werden können, ist vorgesehen, dass mittels des einfach lösbaren Formeinsatzes 50, 70, 80, 90, 100 der gewünschte Durchmesser einfach und exakt eingestellt werden kann.

## Beschreibung

Die Erfindung betrifft eine Vorrichtung und ein System zum Aufweiten eines Rohres sowie ein Verfahren zum Einstellen des Durchmessers der Vorrichtung.

Vorrichtungen zum Aufweiten eines Rohres, auch bekannt als Rohraufweiter, der eingangs genannten Art sind in vielfältigen Ausgestaltungen aus dem Stand der Technik bekannt und werden dazu benutzt, Rohre derart an einem Ende aufzuweiten, so dass man diese mit einem Rohr desselben Durchmessers zusammenstecken kann. Dabei werden vorwiegend Rohraufweiter verwendet, die zur Bearbeitung von Rohren eines festen Durchmessers vorgesehen sind.

Aus dem Stand der Technik sind auch Rohraufweiter bekannt, die auf verschiedene Rohrdurchmesser einstellbar sind. Soweit es sich dabei um eine stufenlose Einstellbarkeit handelt, ergeben sich zumeist Probleme in der Genauigkeit der Einstellung eines Rohrdurchmessers.

Aus der EP 0 887 126 B1 ist eine Rohraufweiter bekannt, bei dem durch Umstecken von Elementen verschiedene Durchmesser eingestellt werden können.

Aus DE 558 715 A ist eine mehrteilige Vorrichtung zum Aufweiten von Bremstrommeln mittels eines Gesenks bekannt.

Hiervon ausgehend liegt der Erfindung die Aufgabe zugrunde, eine Vorrichtung, ein System und ein Verfahren zum Aufweiten eines Rohres bereitzustellen, bei der besonders einfach und effizient, aber auch mit guter Genauigkeit eine Vielzahl von Durchmessern eingestellt werden können.

Die vorliegende Erfindung löst diese Aufgabe durch eine Vorrichtung mit den Merkmalen des Anspruchs 1, ein System gemäß Anspruch 14 und ein Verfahren gemäß Anspruch 15. Vorteilhafte Weiterbildungen sind in den abhängigen Ansprüchen angegeben.

Erfindungsgemäß weist die Vorrichtung zum Aufweiten eines Rohres eine Antriebswelle, eine an der Antriebswelle angeordnete Aufnahmescheibe, die eine Mehrzahl von sich von innen nach außen erstreckende Aufnahmen aufweist, eine Mehrzahl von drehbar gelagerten Formrollen, wobei die Formrollen jeweils ein erstes, an einer der Aufnahmen angeordnetes und in der Aufnahme stufenlos verstellbares Ende und ein zweites, frei auskragendes Ende aufweisen, und einen Formeinsatz, der lösbar zwischen den Formrollen angeordnet ist, auf.

Die Antriebswelle dient dem Antrieb und der Kraftübertragung von einer Antriebsvorrichtung auf die Vorrichtung zum Aufweiten eines Rohres. Die Antriebsvorrichtung kann bspw. ein Akkuschrauber oder eine Bohrmaschine sein. Entsprechend kann die Antriebswelle mit solchen motorisierten Vorrichtungen kompatibel sein. Die Antriebswelle kann bspw. als Rundwelle oder - bevorzugt - als Sechskant ausgeführt sein.

An der Antriebswelle ist die Aufnahmescheibe angeordnet. Um eine optimale Rotation um die Drehachse der Antriebswelle, also um deren Längsachse, zu gewährleisten, ist die Antriebswelle bevorzugt mittig an der Aufnahmescheibe angeordnet. Besonders bevorzugt ist die Aufnahmescheibe kreisförmig gestaltet. Die Antriebswelle ist bevorzugt so angeordnet, dass sie die Aufnahmescheibe durchdringt.

Die Aufnahmescheibe weist eine Mehrzahl von sich von innen nach außen erstreckende Aufnahmen für die Formrollen auf. Jede Aufnahme ermöglicht eine erfindungsgemäß über ihre Länge verstellbare Verbindung zu einer Formrolle, insbesondere zu einem Achselement einer Formrolle. Die Aufnahmen sind erfindungsgemäß eine Art Schiene. Unter einer Anordnung "von innen nach außen" kann verstanden werden, dass sich die Aufnahmen vom Bereich des Mittelpunkts zu dem Bereich einer Außenkante der Aufnahmescheibe erstrecken. Unter einer Mehrzahl von Aufnahmen kann verstanden werden, dass mindestens drei, bevorzugt mindestens fünf, besonders bevorzugt sechs Aufnahmen an der Aufnahmescheibe angeordnet sind.

Eine Mehrzahl von drehbar gelagerten Formrollen sind jeweils an den Aufnahmen angeordnet. Unter drehbar gelagert kann verstanden werden, dass die Formrollen derart gelagert sind, so dass sie sich um die eigene Längsachse drehen. Bevorzugt umfassen die Formrollen ein gegenüber der Aufnahmescheibe feststehendes Achselement und ein um dieses frei drehbar angeordnetes Rollenelement. Bevorzugt sind sechs Formrollen an sechs Aufnahmen angeordnet. Besonders bevorzugt entspricht die Anzahl der Formrollen der Anzahl der Aufnahmen. Alternativ können auch mehr Aufnahmen als Formrollen vorgesehen sein, so dass eine kleinere Anzahl an Formrollen nur je nach Bedarf in den Aufnahmen angeordnet werden können.

Die Formrollen weisen jeweils ein erstes, an einer der Aufnahmen angeordnetes und in der Aufnahme stufenlos verstellbares Ende und ein zweites, frei auskragendes Ende auf. Das erste Ende ist dazu vorgesehen, eine Verbindung mit der Aufnahme zu gewährleisten, um eine Anbringung an der Aufnahmescheibe zu erreichen. Am ersten Ende der Formrolle kann ein Befestigungselement zur Verbindung mit der Aufnahme angeordnet sein, bspw. eine Mutter, die mit einem Achselement der Formrolle verschraubt ist. Erfindungsgemäß ist das erste Ende stufenlos in der Aufnahme verstellbar. Unter stufenlos verstellbar kann verstanden werden, dass das erste Ende - bei gelöster Befestigung - frei verschiebbar in der Aufnahme angeordnet ist. Mittels der stufenlosen Verstellbarkeit wird gewährleistet, dass die Formrolle an jede beliebige Position an der Aufnahme angeordnet und fixiert werden kann, um den Radius der Vorrichtung geeignet einzustellen.

Das zweite Ende der Formrolle ist erfindungsgemäß frei auskragend. Unter frei auskragend kann verstanden werden, dass das zweite Ende keinen Kontakt mit einer weiteren Komponente der Vorrichtung hat. Das zweite Ende dient zum Ansetzen und Einführen der Vorrichtung in das Rohr und zum und Aufweiten des Rohres.

Ferner ist erfindungsgemäß ein Formeinsatz lösbar zwischen den Formrollen angeordnet. Er kann bspw. axial zwischen den Formrollen entnommen werden. Unter lösbar angeordnet kann verstanden werden, dass der Formeinsatz frei entnommen werden kann oder unter Lösung einer lösbaren Verbindung, d.h. bspw. einer Schraub-, Steck- oder Rastverbindung. Der Formeinsatz kann dazu dienen, den Abstand der Formrollen zum Mittelpunkt der Aufnahmescheibe einzustellen. Wie nachfolgend näher erläutert wird, kann der Formeinsatz auch einen Kraftübertrag von der Antriebswelle an die Formrollen gewährleisten. Schließlich kann der Formeinsatz die Formrollen während des Aufweitens eines Rohres stabilisieren. Bevorzugt weist der Formeinsatz eine zylinderförmige Form auf. Der Durchmesser kann gemäß dem zu bearbeitenden Rohrdurchmesser gewählt werden, bspw. im Bereich von 20 - 100 mm. Der Formeinsatz kann bspw. aus Kunststoff oder Metall gebildet sein, wobei aus Festigkeitsgründen für kleinere Durchmesser von bspw. 30 mm oder weniger Metall, besonders bevorzugt Aluminium bevorzugt ist und für größere Durchmesser von mehr als 30 mm Kunststoff.

Die erfindungsgemäße Vorrichtung zum Aufweiten eines Rohres zeichnet sich durch die Möglichkeit aus, mittels des einfach lösbaren Formeinsatzes den gewünschten Durchmesser einfach und exakt einstellen zu können. Durch die nur einseitige Lagerung der Formrollen, die ein frei auskragendes zweites Ende haben, ist der Durchmesser in einem weiten Bereich einstellbar und der Formeinsatz leicht wechselbar. Zudem kann der Formeinsatz die Formrollen auch beim Aufweiten stabilisieren.

Ferner betrifft die Erfindung ein System zum Aufweiten eines Rohres mit einer Vorrichtung zum Aufweiten eines Rohres wie vorstehend erläutert. Dabei ist der beschriebene Formeinsatz ein erster Formeinsatz und das System umfasst weiter mindestens einen zweiten Formeinsatz. Der erste und zweite Formeinsatz weisen unterschiedliche Durchmesser auf. Der erste und zweite Formeinsatz sind jeweils wechselbar an der Vorrichtung anbringbar.

Unter wechselbar kann verstanden werden, dass der Formeinsatz ausgetauscht werden kann, wenn die Vorrichtung außer Betrieb ist. Der erste Formeinsatz weist einen ersten Durchmesser auf, während der zweiter Formeinsatz einen größeren oder kleineren zweiten Durchmesser aufweist. Durch die Anzahl an Formeinsätzen mit jeweils unterschiedlichem Durchmesser kann das System an jeglichen Rohrdurchmesser angepasst werden.

Weiter betrifft die Erfindung ein Verfahren zum Einstellen des Durchmessers der Vorrichtung zum Aufweiten eines Rohres wie vorstehend beschrieben, mit den Schritten:
- Entnahme eines ersten Formeinsatzes,
- Einsetzten eines zweiten Formeinsatzes und
- Positionieren der Formrollen zur Anlage an den zweiten Formeinsatz.

Um die Entnahme des ersten Formeinsatzes besonders leicht zu gestalten, kann vorgesehen sein, vor der Entnahme des ersten Formeinsatzes ein Lösen der Formrollen sowie ein Verschieben der Formrollen in eine äußere Position, also in Richtung der Außenkante, durchzuführen. Das Lösen des ersten Formeinsatzes kann das Lösen einer lösbaren Verbindung vorsehen, so dass die Entnahme des ersten Formeinsatzes möglich ist. Um nun einen anderen Durchmesser der Vorrichtung einzustellen, ist das Einsetzen eines zweiten Formeinsatzes mit einem vom Durchmesser des ersten Formeinsatzes abweichenden Durchmesser vorgesehen. Dem Befestigen des zweiten Formeinsatzes kann ein Positionieren der Formrollen durch Schieben entlang der Aufnahmen folgen, um in Kontakt mit dem Formeinsatz zu stehen. Um die Formrollen lagesicher zu positionieren, werden diese bevorzugt in der Aufnahme fixiert.

Nach einer vorteilhaften Ausgestaltung der Erfindung ist vorgesehen, dass die Formrollen an der Aufnahmescheibe so geneigt angebracht sind, dass bei einer Drehung der Aufnahmescheibe in einer Drehrichtung jeweils das zweite Ende der Formrollen dem ersten Ende in der Drehrichtung vorauseilt. Entsprechend kann das erste Ende dem zweiten Ende in entgegengesetzter Drehrichtung vorauseilen. Unter einer "geneigten Anordnung der Formrollen an der Aufnahmescheibe" kann verstanden werden, dass die Formrollen nicht senkrecht zur Aufnahmescheibe angeordnet sind, sondern unter einem von 90° abweichenden Winkel. Die Neigung der Formrollen ist dabei nicht radial ausgerichtet, d.h. nicht in Richtung des Radius der Aufnahmescheibe. Die Neigung ist bevorzugt derart, dass die Drehachse der jeweiligen Formrolle und die Drehachse der Aufnahmescheibe nicht in einer gemeinsamen Ebene liegen.

Die Neigung der Formrollen kann dazu dienen, dass ein Einführen der Vorrichtung in das Innere eines Rohres durch eine Drehung in Drehrichtung erleichtert wird. Durch die Neigung der Formrollen ergibt sich bei der Drehung eine axiale Kraftkomponente, die die Formrollen axial in das Rohr hineinziehen. Nachdem das Rohr aufgeweitet wurde und ein Ausführen der Vorrichtung erforderlich ist, kann die Vorrichtung durch Umkehrung der Drehrichtung aufgrund der Neigung der Formrollen ebenfalls leicht aus dem Rohr gedreht werden, da die nun der Drehrichtung entgegenstehenden Formrollen die Vorrichtung axial aus dem Rohr bewegen können.

Nach einer besonders vorteilhaften Ausgestaltung der Erfindung ist vorgesehen, dass die Aufnahmen derart schräg zur Aufnahmescheibe gebildet sind, so dass zwischen den Drehachsen der Formrollen und der Aufnahmescheibe ein Winkel im Bereich von 84° bis 89,5° gebildet ist, besonders bevorzugt 86,5° bis 88°. Der Winkel kann in tangentialer Richtung der Aufnahmescheibe gebildet sein. Unter der tangentialen Richtung ist jene Richtung zu verstehen, die sich im rechten Winkel zum Radius erstreckt. Die Drehachse der Formrollen kann jene Achse sein, um die sich die Formrollen entlang der Längsachse drehen. Die Drehachse der Formrollen und die Drehachse der Aufnahmescheibe können folglich einen Winkel zwischen 0,5° bis 6°, besonders bevorzugt 2° bis 3,5° aufweisen.

Nach einer bevorzugten Weiterbildung der Erfindung ist vorgesehen, dass die Formrollen kreisförmig um die Drehachse der Antriebswelle an der Aufnahmescheibe angeordnet sind, wobei sich gegenüberliegende Formrollen in Drehrichtung der Antriebswelle entgegengerichtet geneigt sind. Durch die kreisförmige Anordnung kann das Rohr effizient und formerhaltend aufgeweitet werden. Unter einer entgegengerichteten Anordnung der Formrollen kann verstanden werden, dass alle Formrollen in Drehrichtung der Antriebswelle geneigt sind. Folglich können sich gegenüberliegend entlang der kreisförmigen Bahn angeordnete Formrollen entgegenstehen.

Nach einer besonders bevorzugten Weiterbildung der Erfindung ist vorgesehen, dass die Formrollen jeweils einen zylinderförmigen Befestigungsabschnitt zum Anordnen an der Aufnahmevorrichtung und einen konisch geformten Aufweitungsabschnitt aufweisen, wobei der Aufweitungsabschnitt zum zweiten Ende der Formrollen hin verjüngend ausgebildet ist. Die Abschnitte sind bevorzugt axiale Abschnitte. Der Befestigungsabschnitt kann dazu dienen, einen Abstand des Aufweitungsabschnitts von der Aufnahmescheibe zu erreichen, um eine ausreichende Bearbeitungstiefe zu ermöglichen. Der Aufweitungsabschnitt kann eine konische Form aufweisen, um so bei der Einführung in ein Rohr die Aufweitung zu erreichen. Entsprechend kann das Rohr einfach auf den gewünschten Durchmesser aufgeweitet werden.

Gemäß einer bevorzugten Ausführungsform der Erfindung ist vorgesehen, dass zwischen dem Aufweitungsabschnitt und dem Befestigungsabschnitt ein zylindrischer Stabilisierungsabschnitt angeordnet ist, wobei der Stabilisierungsabschnitt einen größeren Durchmesser als der Befestigungsabschnitt aufweist. Die zylindrische Form dieses Abschnitts kann dazu beitragen, eine gleichmäßige Form des aufgeweiteten Teils des Rohres mit möglichst glatter Oberfläche zu erreichen. Der Übergang zwischen dem konischen Aufweitungsabschnitt und dem zylindrischen Stabilisierungsabschnitt ist bevorzugt stufenlos. Am Übergang zwischen dem zylindrischen Stabilisierungsabschnitt und dem zylindrischen Befestigungsabschnitt von geringerem Durchmesser ist bevorzugt eine Stufe gebildet.

Gemäß einer besonders bevorzugten Ausführungsform der Erfindung ist vorgesehen, dass der Formeinsatz mindestens einen in Kontakt mit den Formrollen stehenden Abrollabschnitt von vergrößertem Durchmesser zur Kraftübertragung zwischen Formeinsatz und Formrollen aufweist. Der Formeinsatz kann somit einen Wandungsabschnitt mit einem ersten Durchmesser sowie den Abrollabschnitt mit einem zweiten, größeren Durchmesser aufweisen. Der Wandungsabschnitt kann jenen Abschnitten des Formeinsatzes entsprechen, die nicht Teil des Abrollabschnitts sind. Der Abrollabschnitt hat bevorzugt den größten Durchmesser aller Abschnitte des Formeinsatzes. Der Abrollabschnitt kann durch den zwischen Formrolle und Formeinsatz entstehenden Kontakt dem effizienten Kraftübertrag von Formeinsatz zu Formrollen dienen. Um eine effiziente Kraftübertragung zu gewährleisten, kann der Abrollabschnitt ein elastisches Material aufweisen. Besonders bevorzugt können am Abrollabschnitt O-Ringe für Kontakt zwischen Formrollen und Formeinsatz eingesetzt sein.

Nach einer vorteilhaften Ausgestaltung der Erfindung ist vorgesehen, dass die Aufnahmen jeweils auf einer ersten, der Antriebswelle zugewandten Seite der Aufnahmescheibe eine Führungsnut zur radial verstellbaren Aufnahme eines Befestigungselements der Formrolle aufweisen, wobei entlang der Führungsnut eine schlitzförmige, sich durch die Aufnahmescheibe erstreckende Öffnung verläuft. Eine Führungsnut kann bspw. in Form einer Einbuchtung oder Einkerbung gebildet sein. Unter einem Befestigungselement kann bspw. eine Mutter, ein Flansch, ein vergrößerter Kopf, ein Ring oder ähnliches verstanden werden, mit dem eine Formrolle oder insbesondere ein Achselement einer Formrolle an der Aufnahmescheibe befestigt werden kann. Bevorzugt ist die Führungsnut an die Größe des Befestigungselements angepasst. Besonders bevorzugt hat die Führungsnut eine arretierende Wirkung auf das Befestigungselement, um ein Lösen des Befestigungselements während des Betriebs der Vorrichtung zu verhindern.

Bevorzugt kann die Aufnahme eine Aufnahmeebene aufspannen, wobei die Aufnahme in der Aufnahmeebene liegt. Die Aufnahmeebene und die Aufnahmescheibe können einen Winkel im Bereich von 0.5° bis 6°, besonders bevorzugt 2° bis 3,5°, aufspannen. Dies kann eine Neigung der Formrollen gewährleisten.

Es ist möglich, dass die Antriebswelle drehfest an der Aufnahmescheibe angebracht ist, so dass die Aufnahmescheibe unmittelbar durch die Antriebswelle angetrieben wist. Gemäß einer bevorzugten Ausführungsform der Erfindung ist allerdings vorgesehen, dass die Antriebswelle gegenüber der Aufnahmescheibe drehbar gelagert ist, so dass die Aufnahmescheibe unabhängig von der Antriebswelle drehbar sein kann. Eine drehbare Lagerung kann bspw. mittels eines Kugellagers erreicht werden.

Nach einer vorteilhaften Ausgestaltung der Erfindung ist vorgesehen, dass die Antriebswelle drehfest mit dem Formeinsatz gekoppelt ist, so dass eine effiziente Kraftübertragung erfolgen kann. Um dies zu erreichen, kann bspw. ein an der Antriebswelle angeordneter Vorsprung in eine Eingriffsöffnung des Formeinsatzes eingreifen. Um die Verbindung zwischen Antriebswelle und Formeinsatz weiter zu optimieren und stabilisieren, kann an der Antriebswelle ein Vorsprung nach Art eines Stiftes vorgesehen sein, während der Formeinsatz eine Eingriffsöffnung nach Art einer Nut aufweist.

Gemäß einer bevorzugten Ausführungsform der Erfindung ist vorgesehen, dass der Formeinsatz an einem Aufnahmebolzen auf der der Antriebswelle gegenüberliegenden Seite der Aufnahmescheibe angebracht ist. Der Aufnahmebolzen kann die Kraftübertragung zwischen Formeinsatz und Antriebswelle verbessern und eine lösbare Verbindung mit den Formeinsätzen gewährleisten, bspw. eine Schraubverbindung.

Gemäß einer besonders bevorzugten Ausführungsform der Erfindung ist vorgesehen, dass die Antriebswelle und der Aufnahmebolzen einstückig gebildet sind. Um die Anzahl an Bauteilen weiter zu verringern, kann vorgesehen sein, dass die Antriebswelle den Aufnahmebolzen aufweist. Die Integration des Aufnahmebolzen in die Antriebswelle kann ferner der Stabilität und dem Kraftübertrag von der Antriebswelle auf den Formeinsatz optimieren.

Ausführungsbeispiele der Erfindung werden nachstehend mit Bezug auf die Zeichnungen dargelegt. In den Zeichnungen zeigen:
Fig. 1 eine perspektivische Darstellung einer Vorrichtung zum Aufweiten eines Rohres;
Fig. 2 einen Querschnitt der Vorrichtung entlang einer Schnittlinie A-A gemäß Fig. 1;
Fig. 3 eine Seitenansicht der Vorrichtung aus Fig. 1;
Fig. 4 eine perspektivische Explosionsdarstellung der Vorrichtung aus Fig. 1;
Fig. 5 eine perspektivische Explosionsdarstellung eines Systems zum Aufweiten eines Rohres mit mehreren Formeinsätzen.

Fig. 1 zeigt beispielhaft eine Vorrichtung 10 zum Aufweiten eines Rohres mit einer Antriebswelle 20, einer Aufnahmescheibe 30, sechs Formrollen 40 und einem Formeinsatz 50.

Die Antriebswelle 20 ist hier als Sechskant ausgeführt, um mittels eines Akkuschraubers oder Bohrmaschine angetrieben zu werden.

Die Aufnahmescheibe 30 ist an der Antriebswelle 20 angeordnet und weist sechs, sich von innen nach außen erstreckende Aufnahmen 32 auf, vgl. auch Fig. 4. Die Aufnahmen 32 weisen jeweils auf einer ersten, der Antriebswelle 20 zugewandten Seite der Aufnahmescheibe 30 eine Führungsnut 38 zur radial verstellbaren Aufnahme 32 eines Befestigungselements 48 der Formrolle 40 auf, wobei entlang der Führungsnut 38 eine schlitzförmige, sich durch die Aufnahmescheibe 30 erstreckende Öffnung 36 verläuft, siehe auch Fig. 4. An jeder der Aufnahmen 32 ist eine Formrolle 40 angeordnet. Die Formrollen 40 erstrecken sich axial im Wesentlichen parallel zur Längsmittelachse, allerdings - wie nachfolgend erläutert - nicht exakt parallel, sondern in tangentialer Richtung um einen Winkel W1 geneigt.

Die drehbar gelagerten Formrollen 40 weisen jeweils ein erstes, an einer der Aufnahmen 32 angeordnetes und in der Aufnahme 32 stufenlos verstellbares Ende 41 und ein zweites, frei auskragendes Ende 42 auf. Die Formrollen 40 sind kreisförmig um die Drehachse DA der Antriebswelle 20 an der Aufnahmescheibe 30 angeordnet.

Wie weiter aus Fig. 4 ersichtlich umfassen die Formrollen 40 jeweils ein gegenüber der Aufnahmescheibe 30 feststehendes Achselement 46, hier eine Langschraube, ein um dieses frei drehbar angeordnetes Rollenelement 47 sowie ein Befestigungselement 48, hier eine Mutter. Ferner ist zwischen Rollenelement 47 und Aufnahmescheibe 30 ein Formrollenfederelement 49, hier eine Tellerfeder, angeordnet.

Die Rollenelemente 47 der Formrollen 40 weisen jeweils einen zylinderförmigen Befestigungsabschnitt 43 zum Anordnen an der Aufnahme 32 und einen konisch geformten Aufweitungsabschnitt 45 auf, wobei der Aufweitungsabschnitt 45 zum zweiten Ende 42 der Formrollen 40 hin verjüngend ausgebildet ist. Ferner ist axial zwischen dem Aufweitungsabschnitt 45 und dem Befestigungsabschnitt 43 ein zylindrischer Stabilisierungsabschnitt 44 angeordnet, wobei der Stabilisierungsabschnitt 44 einen größeren Durchmesser als der Befestigungsabschnitt 43 aufweist. Der durch die Stabilisierungsabschnitte 44 definierte Außendurchmesser der Vorrichtung 10 ist für den beim Aufweiten eines Rohres eingestellten Innendurchmesser maßgeblich.

Zwischen den Formrollen 40 ist der Formeinsatz 50 lösbar angeordnet, wobei der Formeinsatz 50 gegenüber der Aufnahmescheibe 30 und den Formrollen 40 drehbar angeordnet ist und in Reibungskontakt mit den Formrollen 40 steht, vgl. ebenfalls Fig. 2. Der Formeinsatz 50 weist einen Wandungsabschnitt 51 und einen durch drei O-Ringe 53 vergrößerten Durchmesser aufweisenden Abrollabschnitt 52 auf, der in Kontakt mit den Formrollen 40 steht, um die Kraftübertragung zwischen Formeinsatz 50 und Formrollen 40 zu gewährleisten. Die drei O-Ringe 53 sind aus flexiblem Material gebildet.

Fig. 2 zeigt den Querschnitt der Vorrichtung 10 entlang einer Schnittlinie A-A gemäß Fig. 1. Der Formeinsatz 50 ist an einem Aufnahmebolzen 60 angeordnet und dort mittels einer Schraube 54 fixiert. Der Aufnahmebolzen 60 ist auf der der Antriebswelle 20 gegenüberliegenden Seite der Aufnahmescheibe 30 angebracht. Um von der Antriebswelle 20 angetrieben werden zu können, ist der Formeinsatz 50 mit der Antriebswelle 20 gekoppelt durch einen an der Antriebswelle 20 angeordneten Vorsprung 62, hier ein Stift, der in eine Nut 55 des Formeinsatzes 50 eingreift (s. Fig. 4). So ist die Antriebswelle 20 drehfest mit dem Formeinsatz 50 gekoppelt.

Die Antriebswelle 20 ist einstückig mit dem Aufnahmebolzen 60 gebildet und durchdringt die Aufnahmescheibe 30, siehe Fig. 2. Die Antriebswelle 20 ist gegenüber der Aufnahmescheibe 30 durch ein Kugellager 34, hier ein Rillenkugellager, drehbar gelagert. Zusätzlich ist an der Antriebswelle 20 zur Lagerung dieser auf der gegenüberliegenden Seite der Aufnahmescheibe 30 ein weiteres Kugellager 34 verbaut.

Fig. 3 zeigt eine Seitenansicht der Vorrichtung 10. Die Formrollen 40 sind an der Aufnahmescheibe 30 geneigt angebracht, so dass bei einer Drehung der Aufnahmescheibe 30 in einer Drehrichtung (im gezeigten Beispiel bei Linksdrehung) jeweils das zweite Ende 42 der Formrollen 40 dem ersten Ende 41 in der Drehrichtung vorauseilt. Die Formrollen 40 drehen sich jeweils um deren Längsachsen, die Drehachsen DF der Formrollen 40, siehe Fig. 2. Die Längsachse der Formrollen 40 ist durch die Längsrichtung des Achselements 46 gegeben. Das Achselement 46 durchdringt die Aufnahmescheibe 30 durch den Schlitz 36. Das Achselement 46 ist durch das Befestigungselement 48, hier eine Mutter, in der Führungsnut 38 gelagert. Die Drehachse DF der Formrollen 40 und die Drehachse DA der Aufnahmescheibe 30 schließen einen Winkel W1 ein, der im gezeigten Beispiel etwa 3° beträgt. Die Neigung der Formrollen 40 zu der Aufnahmescheibe 30 ergibt sich aus der Neigung der Aufnahmen 32 an der Aufnahmescheibe 30. Die Aufnahmen 32 spannen jeweils eine durch die Aufnahme 32 verlaufende Aufnahmeebene AE auf, die mit der Aufnahmescheibe 30 einen Winkel W2 einschließen, der im gezeigten Beispiel etwa 3° beträgt.

Die Aufnahmen 32 sind folglich schräg zur Aufnahmescheibe 30 gebildet, so dass zwischen den Drehachsen DF der Formrollen 40 und der Aufnahmescheibe 30 ein Winkel im Bereich von etwa 87° in tangentialer Richtung der Aufnahmescheibe 30 gebildet ist.

Um ein Rohr, bspw. ein dünnwandiges Rohr aus Metall wie ein Fallrohr von Regenrinnen, mit einem weiteren Rohr desselben Durchmessers zu verbinden, ist es erforderlich, eines der Rohre an einem Ende aufzuweiten, um die Rohre anschließend ineinander stecken zu können. Das Aufweiten eines Rohres erfolgt dabei durch Ansetzen des zweiten Endes der Formrollen 40 an das Ende des Rohrs, so dass das zweite Ende leicht in das Rohr ragt. Durch Antreiben der Antriebswelle 20 in eine erste Drehrichtung, hier Rechtsdrehung, werden die Formrollen 40 durch den Formeinsatz 50 über den am Abrollabschnitt 52 gebildeten Reibkontakt in Drehung versetzt. Dabei rollen die Formrollen 40 auf der Innenwandung des Rohres ab. Durch das Einführen der konischen Aufweitungsabschnitte 45 an den freien Enden 42 der Formrollen 40 in das Rohr wird dieses aufgeweitet bis auf den durch die Stabilisierungsabschnitte 44 vorgegebenen Durchmesser.

Da die Formrollen 40 geneigt angeordnet sind, entsteht beim Abrollen der Formrollen 40 auf der Innenseite des Rohres eine zusätzliche Kraftkomponente in axialer Richtung, die die Bewegung der Vorrichtung 10 in das Rohr richtet und somit erleichtert. Folglich kann das Rohr leicht und schnell auf den gewünschten Radius aufgeweitet werden. Die Kraftkomponente in axialer Richtung erlaubt bei einer Umkehr der Drehrichtung, also Linksdrehung, der Vorrichtung 10 ein erleichtertes Entnehmen der Vorrichtung 10 aus dem aufgeweiteten Rohr.

Fig. 5 zeigt beispielhaft ein System zum Aufweiten eines Rohres mit der vorstehend beschriebenen Vorrichtung 10 sowie einem Satz an weiteren Formeinsätzen 70, 80, 90, 100 mit jeweils unterschiedlichen und vom Formeinsatz 50 abweichenden Durchmessern. Rohre, insbesondere Fallrohre von Regenrinnen, weisen genormte Durchmesser auf. Folglich ist jedem Rohrdurchmesser ein Formeinsatz 50 zugeordnet, so dass der Außendurchmesser, folglich die Summe der Durchmesser des Formeinsatzes und der Formrollen 40, gemessen am Stabilisierungsabschnitt 44, um einen festen Betrag größer ist als der Durchmesser des aufzuweitenden Rohres. Folglich können durch diesen Betrag zwei Rohre, die ursprünglichen gleichen Durchmessers waren, durch das Aufweiten eines Endes eines Rohres miteinander verbunden werden.

Die Formeinsätze sindjeweils wechselbar an der Vorrichtung 10 anbringbar. Die Formeinsätze mit einem Durchmesser größer als 30 mm sind aus Kunststoff gebildet, während der Formeinsatz 50 mit einem kleineren Durchmesser als 30 mm aus Metall gebildet ist. Je nach Durchmesser weisen die Formeinsätze eine unterschiedliche Anzahl an O-Ringen 53 auf, um den Reibungskontakt zwischen Formeinsatz 50 und Formrollen 40 zu optimieren.

Die Formeinsätze mit einem Durchmesser größer als 30 mm weisen drei oder vier O-Ringe 53 auf, während der Formeinsatz 100 sieben O-Ringe 53 aufweist.

Zum Einstellen des Durchmessers der Vorrichtung 10 zum Aufweiten eines Rohres wird die Schraube 54 gelöst, um den ersten Formeinsatz 50 zu entnehmen. Um das Einsetzen des zweiten Formeinsatzes besonders einfach zu gestalten, werden die Formrollen 40 ebenfalls gelöst und an die Außenkante der Vorrichtung 10 positioniert, vgl. Fig. 1. Nachdem der zweite Formeinsatz 70 eingesetzt und mittels der Schraube 54 befestigt wurde, werden die Formrollen 40 zur Anlage an den zweiten Formeinsatz 70 positioniert, um die Kraftübertragung von Formeinsatz 50 zu Formrollen 40 zu gewährleisten.

### Bezugszeichenliste

- 10: Vorrichtung zum Aufweiten eines Rohres
- 20: Antriebswelle
- 30: Aufnahmescheibe
- 32: Aufnahme
- 34: Kugellager
- 36: Öffnung
- 38: Führungsnut
- 40: Formrolle
- 41: Erstes Ende
- 42: Zweites Ende
- 43: Befestigungsabschnitt
- 44: Stabilisierungsabschnitt
- 45: Aufweitungsabschnitt
- 46: Achselement
- 47: Rollenelement
- 48: Befestigungselement
- 49: Formrollenfederelement
- 50: Erster Formeinsatz

- 51: Wandungsabschnitt
- 52: Abrollabschnitt
- 53: O-Ring
- 54: Schraube
- 55: Nut
- 60: Aufnahmebolzen
- 62: Vorsprung
- 70: Zweiter Formeinsatz
- 80: Dritter Formeinsatz
- 90: Vierter Formeinsatz
- 100: Fünfter Formeinsatz

- DA: Drehachse der Antriebswelle
- DF: Drehachse der Formrolle
- AE: Aufnahmeebene
- W1: Winkel zwischen DA und DF
- W2: Winkel zwischen Aufnahmescheibe und Aufnahmeebene

## Patentansprüche

1. Vorrichtung (10) zum Aufweiten eines Rohres , aufweisend
- eine Antriebswelle (20),
- eine an der Antriebswelle (20) angeordnete Aufnahmescheibe (30), die eine Mehrzahl von sich von innen nach außen erstreckenden schienenartigen Aufnahmen (32) aufweist,
- eine Mehrzahl von drehbar gelagerten Formrollen (40), wobei die Formrollen (40) jeweils ein erstes, an einer der Aufnahmen (32) angeordnetes und in der Aufnahme (32) stufenlos entlang der Länge der Aufnahme (32) verstellbares Ende (41) und ein zweites, frei auskragendes Ende (42) aufweisen und
- einen Formeinsatz (50, 70, 80, 90, 100), der lösbar zwischen den Formrollen (40) angeordnet ist.

2. Vorrichtung (10) nach Anspruch 1, **dadurch gekennzeichnet, dass** die Formrollen (40) an der Aufnahmescheibe (30) so geneigt angebracht sind, dass bei einer Drehung der Aufnahmescheibe (30) in einer Drehrichtung jeweils das zweite Ende (42) der Formrollen (40) dem ersten Ende (41) in der Drehrichtung vorauseilt.

3. Vorrichtung (10) nach Anspruch 1 oder 2, **dadurch gekennzeichnet, dass** die Aufnahmen (32) derart schräg zur Aufnahmescheibe (30) gebildet sind, so dass zwischen den Drehachsen (DA, DF) der Formrollen (40) und der Aufnahmescheibe (30) ein Winkel im Bereich von 84° bis 89,5° in tangentialer Richtung der Aufnahmescheibe (30) gebildet ist.

4. Vorrichtung (10) nach einem der vorangehenden Ansprüche, **dadurch gekennzeichnet, dass** die Formrollen (40) kreisförmig um die Drehachse der Antriebswelle (20) an der Aufnahmescheibe (30) angeordnet sind, wobei sich gegenüberliegende Formrollen (40) in Drehrichtung (DA) der Antriebswelle (20) entgegengerichtet sind.

5. Vorrichtung (10) nach einem der vorangehenden Ansprüche, **dadurch gekennzeichnet, dass** die Formrollen (40) jeweils einen zylinderförmigen Befestigungsabschnitt (43) zum Anordnen an den Aufnahmen (32) und einen konisch geformten Aufweitungsabschnitt (45) aufweisen, wobei der Aufweitungsabschnitt (45) zum zweiten Ende (42) der Formrollen (40) hin verjüngend ausgebildet ist.

6. Vorrichtung (10) nach Anspruch 5, **dadurch gekennzeichnet, dass** zwischen dem Aufweitungsabschnitt (45) und dem Befestigungsabschnitt (43) ein zylindrischer Stabilisierungsabschnitt (44) angeordnet ist, wobei der Stabilisierungsabschnitt (44) einen größeren Durchmesser als der Befestigungsabschnitt (43) aufweist.

7. Vorrichtung (10) nach einem der vorangehenden Ansprüche, **dadurch gekennzeichnet, dass** der Formeinsatz (50, 70, 80, 90, 100) mindestens einen in Kontakt mit den Formrollen (40) stehenden Abrollabschnitt (52) von vergrößertem Durchmesser zur Kraftübertragung zwischen Formeinsatz (50, 70, 80, 90, 100) und Formrollen (40) aufweist.

8. Vorrichtung (10) nach einem der vorangehenden Ansprüche, **dadurch gekennzeichnet, dass** die Aufnahmen (32) jeweils auf einer ersten, der Antriebswelle (20) zugewandten Seite der Aufnahmescheibe (30) eine Führungsnut (38) zur radial verstellbaren Aufnahme (32) eines Befestigungselements (43) der Formrolle (40) aufweisen, wobei entlang der Führungsnut (38) eine schlitzförmige, sich durch die Aufnahmescheibe (30) erstreckende Öffnung (36) verläuft.

9. Vorrichtung (10) nach einem der vorangehenden Ansprüche, **dadurch gekennzeichnet, dass** die Antriebswelle (20) gegenüber der Aufnahmescheibe (30) drehbar gelagert ist.

10. Vorrichtung (10) nach einem der vorangehenden Ansprüche, **dadurch gekennzeichnet, dass** die Antriebswelle (20) drehfest mit dem Formeinsatz (50,70,80,90,100) gekoppelt ist.

11. Vorrichtung (10) nach einem der vorangehenden Ansprüche, **dadurch gekennzeichnet, dass** ein an der Antriebswelle (20) angeordneter Vorsprung (62) in eine Eingriffsöffnung (55) des Formeinsatzes (50,70,80,90,100) eingreift.

12. Vorrichtung (10) nach einem der vorangehenden Ansprüche, **dadurch gekennzeichnet, dass** der Formeinsatz (50, 70, 80, 90, 100) an einem Aufnahmebolzen (60) auf der der Antriebswelle (20) gegenüberliegenden Seite der Aufnahmescheibe (30) angebracht ist.

13. Vorrichtung (10) nach Anspruch 12, **dadurch gekennzeichnet, dass** die Antriebswelle (20) und der Aufnahmebolzen (60) einstückig gebildet sind.

14. System zum Aufweiten eines Rohres, aufweisend
- eine Vorrichtung zum Aufweiten eines Rohres (10) nach Anspruch 1,
- wobei der Formeinsatz (50, 70, 80, 90, 100) ein erster Formeinsatz (50) ist,
- und einen zweiten Formeinsatz (70),
- wobei der erste und zweite Formeinsatz (50, 70) jeweils wechselbar an der Vorrichtung (10) anbringbar ist und der erste und zweite Formeinsatz (50, 70) unterschiedliche Durchmesser aufweisen.

15. Verfahren zum Einstellen des Durchmessers der Vorrichtung zum Aufweiten eines Rohres (10) nach Anspruch 1, mit den Schritten:
- Entnahme eines ersten Formeinsatzes (50),
- Einsetzten eines zweiten Formeinsatzes (70) und
- Positionieren der Formrollen (40) zur Anlage an den zweiten Formeinsatz (70).
